# EUROPÄISCHE PATENTSCHRIFT

(11) **EP 0 641 974 B1**
(45) Veröffentlichungstag und Bekanntmachung des Hinweises auf die Patenterteilung: **17.01.1996**
(21) Anmeldenummer: 94113652.5
(22) Anmeldetag: 01.09.1994
(51) Int. Cl.: F24C 3/00

(54) **Kachelgrundofen**
Tile stove
Poêle en faience

(30) Priorität: 03.09.1993 DE 4329726
(43) Veröffentlichungstag der Anmeldung: 08.03.1995
(73) Patentinhaber: Sütsch, Alexander, D-91074 Herzogenaurach (DE)
(72) Erfinder: Sütsch, Alexander, D-91074 Herzogenaurach (DE)

(56) Entgegenhaltungen:
- EP-A- 0 298 946
- EP-A- 0 399 245
- CH-A- 39 696
- DE-A- 1 926 428
- GB-A- A6 953
- US-A- 4 108 369

## Beschreibung

Die Erfindung betrifft einen Kachelgrundofen, bei dem sich an einen gemauerten Feuerraum gemauerte Rauchgaszüge anschließen, die zu einem Schornsteinanschluß geführt sind. Unter dem Begriff Kachelofen sollen dabei sowohl solche Öfen verstanden werden, bei denen das Mauerwerk aus Schamottesteinen außen nur verputzt ist, als auch solche, bei denen eine äußere Verblendung mit Ofenkacheln vorgesehen ist.

Derartige Kachelgrundöfen wurden bisher nur für feste Brennstoffe, insbesondere Holz hergestellt. Der Grund dafür, daß man sie nicht auch für Gasbeheizung ausgelegt hat, mag darin liegen, daß keine brauchbaren Steuereinrichtungen zur Verfügung standen, die einerseits einen einwandfreien und ökonomischen Betrieb der Öfen ermöglichten und die andrerseits mit Sicherheit eine Explosionsgefahr ausschlossen.

Der Erfindung liegt sie Aufgabe zugrunde, einen Kachelgrundofen vorzuschlagen, der mit gasförmigem Brennstoff beheizt werden kann und der mit einfachen Mitteln so gesteuert werden kann, daß einerseits ein vollautomatischer und äußerst wirtschaftlicher Betrieb möglich ist und andrerseits eine Explosionsgefahr völlig ausgeschlossen ist.

Dieses Ziel erreicht die Erfindung durch die Merkmale des Patentanspruchs 1. Auf diese Weise wird verhindert, daß in den Brennerstillstandsphasen relativ kalte Raumluft durch die Züge des Ofens streicht und diesen dabei abkühlt. Andrerseits wird aber dadurch, daß die Absperrvorrichtung den Durchfluß von Frischluft zwar weitgehend, aber nicht vollständig verhindert, gewährleistet, daß z.B. der an dem Gasbrenner ständig brennenden Zündflamme stets genügend Sauerstoff zugeführt wird und gleichzeitig unverbranntes Gas, das sich in geringer Menge noch in den Rauchgaszügen befinden mag, in den Schornstein abgeführt wird.

Zweckmäßigerweise kann die Absperrvorrichtung in der Nähe des Schornsteinanschlusses angeordnet werden, weil dort die Rauchgastemperatur am niedrigsten und damit ein schädlicher Einfluß auf die Absperrvorrichtung am geringsten ist.

Es hat sich als zweckmäßig erwiesen, die Absperrvorrichtung als um eine Achse schwenkbare Klappe auszubilden, die durch einen Stellmotor betätigt ist.

Das nicht vollständige Abschließen der Absperrvorrichtung kann dadurch erreicht werden, daß man die Fläche der Klappe geringfügig kleiner als den zu verschließenden Querschnitt ausführt, so daß am Rand der Klappe ein freier Spalt verbleibt. Man kann aber auch die Fläche der Klappe so wählen, daß sie dem zu verschließenden Querschnitt entspricht, aber gleichzeitig dafür sorgen, daß die Klappe nur so weit verschwenkbar ist, daß sie auch in ihrer "Geschlossen-Stellung" noch einen freien Querschnitt offen läßt. Schließlich ist es auch möglich, die Klappe selbst mit einer Öffnung zu versehen, die dem gewünschten Durchtrittsquerschnitt entspricht.

In Ergänzung zu der beschriebenen Absperrvorrichtung wird vorgeschlagen, eine um eine Achse schwenkbare und durch einen Stellmotor betätigbare Anheizklappe vorzusehen, durch die eine den Feuerraum mit dem vor dem Schornsteinanschluß liegenden Bereich des letzten Rauchgaszuges verbindende Öffnung absperrbar ist. Eine solche Öffnung dient dazu, während des Anheizvorganges die Rauchgase ohne den Umweg über sämtliche Rauchgaszüge aus dem Feuerraum möglichst direkt zum Schornsteinanschluß zu führen, um dort schnell eine ausreichende Abgastemperatur und damit einen guten Schornsteinzug zu erreichen. Nach dieser Anheizphase muß diese Öffnung abgeschlossen werden, um dann zu erreichen, daß die Rauchgase die Züge des Ofens durchströmen und dabei die Masse des ganzen Ofens möglichst gleichmäßig erwärmen.

Um einen automatischen, von menschlichen Eingriffen unabhängigen Betrieb des Ofens zu erreichen, kann ein elektronisches Steuergerät vorgesehen werden, welches mittels Steuerleitungen mit einem Raumthermostat (vorzugsweise kombiniert mit einer Schaltuhr), einem Temperaturfühler an der Oberfläche des Kachelofens, einem Temperaturfühler am Schornsteinanschluß, je einem Stellmotor für die Absperrvorrichtung und für die Anheizklappe, sowie dem Gasbrenner verbunden ist.

Das Steuergerät kann dabei so ausgelegt sein, daß es den Stellmotor für die Absperrvorrichtung ansteuert, um diese in ihre "Geschlossen-Stellung" zu bringen, sobald der Gasbrenner abgeschaltet ist, und sie in ihre "Offen-Stellung" zu bringen, bevor der Gasbrenner gezündet wird. So wird erreicht, daß einerseits bei Brennerstillstand der Ofen nicht durch durchströmende Frischluft abgekühlt werden kann, daß andrerseits aber der ungehinderte Abzug der Rauchgase möglich ist, sobald der Brenner in Betrieb genommen wird.

In ähnlicher Weise kann das Steuergerät den Stellmotor für die Anheizklappe so ansteuern, daß die Klappe in ihre "Offen-Stellung" gebracht wird, wenn der Gasbrenner gezündet wird, während sie in ihre "Geschlossen-Stellung" gebracht wird, sobald der Temperaturfühler am Schornsteinanschluß das Erreichen eines vorher eingegebenen Wertes für die Abgastemperatur meldet.

Schließlich kann das Steuergerät so ausgelegt sein, daß es das Zünden des Gasbrenners veranlaßt, wenn eine vorher eingegebene Temperatur für den Temperaturfühler an der Oberfläche des Kachelofens und/oder für den Raumthermostat unterschritten wird, und daß es das Abschalten des Gasbrenners veranlaßt, sobald eine vorher eingegebene Temperatur für den Temperaturfühler an der Oberfläche des Kachelofens erreicht wird.

In den Zeichnungen ist ein Ausführungsbeispiel der Erfindung dargestellt. Es zeigen:
- Fig. 1: einen Längsschnitt durch einen erfindungsgemäßen Kachelgrundofen nach Linie I-I der Fig. 2,
- Fig. 2: eine Querschnitt nach Linie II-II der Fig. 1 und
- Fig. 3: einen Querschnitt nach Linie III-III der Fig. 1.

Die Fig. 1 bis 3 zeigen den inneren Aufbau des Grundkachelofens, wobei in Fig. 1 mit gepfeilten Linien der Weg der Rauchgase dargestellt ist.

Die einzelnen Rauchgaszüge sind fortlaufend mit römischen Ziffern bezeichnet. In den Feuerraum I ragt das Düsenrohr 1 des Gasbrenners 2. Die dort von der Flamme 3 entwickelten Rauchgase strömen aus dem Feuerraum I in den Fallzug II, anschließend in den davorliegenden Steigzug III und über den liegenden Zug IV in den auf der anderen Seite des Feuerraumes I liegenden Fallzug V, von dort nach unterer Umleitung in den Steigzug VI und schließlich in den liegenden Zug VII, der in den Schornsteinanschluß 4 mündet.

Am Schornsteinanschluß ist die Absperrklappe 5 angeordnet, die mittels der Achse 6 schwenkbar ist und durch den Stellmotor 7 betätigt ist.

In der Wand 8, die den Feuerraum I von dem liegenden Zug VII trennt, ist eine Öffnung 9 vorgesehen, die durch die Anheizklappe 10 verschließbar ist, die mittels einer Achse 11 durch den Stellmotor 12 betätigt wird.

Weiterhin ist am Schornsteinanschluß 4 ein Temperaturfühler 13 angebracht und ein weiterer Temperaturfühler 14 an der äußeren Oberfläche des Ofens. Außerdem ist ein Raumthermostat 15 vorgesehen, der vorzugsweise mit einer Schaltuhr kombiniert ist. Alle diese Bauelemente sind durch Steuerleitungen 16 bis 20 mit einem elektronischen Steuergerät 21 verbunden, von dem zusätzlich eine Steuerleitung 22 zu dem Gasbrenner 2 führt.

Das Steuergerät 21 ist so ausgelegt und geschaltet, daß, sobald der Gasbrenner 2 abgeschaltet wird, der Stellmotor 7 angesteuert wird, um die Absperrklappe 5 in ihre "Geschlossen-Stellung" zu bringen. Umgekehrt wird der Stellmotor 7 angesteuert, um die Absperrklappe 5 in ihre "Offen-Stellung" zu bringen, bevor der Gasbrenner 2 erneut gezündet wird. Der Stellmotor 12, der die Anheizklappe 10 betätigt, wird von dem Steuergerät 21 beim Zünden des Brenners 2 derart angesteuert, daß er die Klappe 10 in ihre "Offen-Stellung" bringt. Sobald der Temperaturfühler 13 eine vorherbestimmte Abgastemperatur an das Steuergerät 21 meldet, steuert dieses den Stellmotor 12 an, um die Anheizklappe 10 in ihre "Geschlossen-Stellung" zu bringen.

Der Anfang und das Ende des Betriebes des Brenners 2 wird durch den Raumthermostat 15 und den Temperaturfühler 14 an der Oberfläche des Ofens gesteuert. Wird am Raumthermostat 15 der an der Schaltuhr eingestellte Beginn der Heizzeit erreicht und gleichzeitig ein Unterschreiten der eingestellten Raumtemperatur gemeldet, dann veranlaßt das Steuergerät 21 das Zünden des Brenners 2. Gleichzeitig werden - wie bereits oben beschrieben - die Absperrklappe 5 und die Anheizklappe 10 geöffnet.

Die Anheizklappe 10 wird wieder geschlossen, wenn der Temperaturfühler 13 eine ausreichende Abgastemperatur meldet, wogegen die Absperrklappe 5 während der gesamten Betriebsdauer des Gasbrenners 2 geöffnet bleibt.

Wenn nach einer gewissen Betriebszeit des Gasbrenners 2 der Temperaturfühler 14 an der Oberfläche des Ofens eine vorher eingestellte Temperatur an das Steuergerät 21 meldet, wird der Gasbrenner 2 stillgesetzt und gleichzeitig die Absperrklappe 5 geschlossen, auch wenn der Raumthermostat 15 zu diesem Zeitpunkt noch Wärmebedarf meldet. Diese Bedarf wird dadurch gedeckt, daß der inzwischen aufgeheizte Ofen gespeicherte Wärme an die Umgebung abstrahlt.

### Bezugszeichenliste

- I: Feuerraum
- II: Fallzug
- III: Steigzug
- IV: liegender Zug
- V: Fallzug
- VI: Steigzug
- VII: liegender Zug
- 1: Düsenrohr
- 2: Gasbrenner
- 3: Flamme
- 4: Schornsteinanschluß
- 5: Absperrklappe
- 6: Achse
- 7: Stellmotor
- 8: Wand
- 9: Öffnung
- 10: Anheizklappe
- 11: Achse
- 12: Stellmotor
- 13: Temperaturfühler
- 14: Temperaturfühler
- 15: Raumthermostat
- 16: Steuerleitung zu 7
- 17: Steuerleitung zu 12
- 18: Steuerleitung zu 13
- 19: Steuerleitung zu 14
- 20: Steuerleitung zu 15
- 21: elektronisches Steuergerät
- 22: Steuerleitung zum Gasbrenner

## Patentansprüche

1. Kachelgrundofen, bei dem sich an einen gemauerten Feuerraum (I) gemauert Rauchgaszüge (I-VII) anschließen, die zu einem Schornsteinanschluß (4) geführt sind, dadurch gekennzeichnet, daß in einer Wand des Feuerraumes (I) ein Gasbrenner (2) angeordnet ist, von dem ein Düsenrohr (1) in den Feuerraum (I) ragt, daß an einer Stelle zwischen dem Gasbrenner (2) und dem Schornsteinanschluß (4) eine Absperrvorrichtung (5) angeordnet ist, die bei Brennerstillstand den Durchfluß von Frischluft weitgehend verhindert, und daß die Absperrvorrichtung (5) in ihrer "Geschlossen-Stellung" den zu verschließenden Querschnitt nicht vollständig abschließt.

2. Kachelgrundofen nach Anspruch 1, dadurch gekennzeichnet, daß die Absperrvorrichtung (5) in unmittelbarer Nähe des Schornsteinanschlusses (4) angeordnet ist.

3. Kachelgrundofen nach Anspruch 1 oder 2, dadurch gekennzeichnet, daß die Absperrvorrichtung (5) als um eine Achse (6) schwenkbare Klappe ausgebildet ist, die durch einen Stellmotor (7) betätigt ist.

4. Kachelgrundofen nach Anspruch 3, dadurch gekennzeichnet, daß die Fläche der Klappe geringfügig kleiner als der zu verschließende Querschnitt ist.

5. Kachelgrundofen nach Anspruch 3, dadurch gekennzeichnet, daß die Fläche der Klappe dem zu verschließenden Querschnitt entspricht, jedoch die Klappe nur so weit verschwenkbar ist, daß sie einen Durchtrittsquerschnitt offen läßt.

6. Kachelgrundofen nach Anspruch 4, dadurch gekennzeichnet, daß die Fläche der Klappe dem zu verschließenden Querschnitt entspricht und die Klappe selbst eine Öffnung aufweist.

7. Kachelgrundofen nach Anspruch 1, dadurch gekennzeichnet, daß eine um eine Achse (11) schwenkbare und durch einen Stellmotor (12) betätigbare Anheizklappe (10) vorgesehen ist, durch die eine den Feuerraum (I) mit dem vor dem Schornsteinanschluß (4) liegenden Bereich des letzten Rauchgaszuges (VII) verbindende Öffnung absperrbar ist.

8. Kachelgrundofen nach Anspruch 7, dadurch gekennzeichnet, daß ein elektronisches Steuergerät (21) vorgesehen ist, das mittels Steuerleitungen (16-20) mit einem Raumthermostat, (15) einem Temperaturfühler (14) an der Oberfläche des Kachelofens, einem Temperaturfühler (13) am Schornsteinanschluß (4), je einem Stellmotor (7,12) für die Absperrvorrichtung (5) und für die Anheizklappe (10) sowie dem Gasbrenner (2) verbunden ist.

9. Betrieb des Kachelofens nach Anspruch 8, dadurch gekennzeichnet, daß das Steuergerät (21) den Stellmotor (7) für die Absperrvorrichtung (5) ansteuert, um diese in ihre "Geschlossen-Stellung" zu bringen, sobald der Gasbrenner (2) abgeschaltet ist, und sie in ihre "Offen-Stellung" zu bringen, bevor der Gasbrenner (2) gezündet wird.

10. Betrieb des Kachelgrundofens nach Anspruch 8, dadurch gekennzeichnet, daß das Steuergerät (21)) den Stellmotor (12) für die Anheizklappe (10) ansteuert, um die Klappe (10) in ihre "Offen-Stellung" zu bringen, wenn der Gasbrenner (2) gezündet wird, und sie in ihre "Geschlossen- Stellung" zu bringen, sobald der Temperaturfühler (13) am Schornsteinanschluß (4) einen vorher eingegebenen Wert für die Abgastemperatur erreicht hat.

11. Betrieb des Kachelgrundofens nach Anspruch 8, dadurch gekennzeichnet, daß das Steuergerät (21) das Zünden des Gasbrenners (2) veranlaßt, wenn eine vorher eingegebene Temperatur für den Temperatur für den Temperaturfühler (14) an der Oberfläche des Kachelofens und/oder für den Raumthermostat (15) unterschritten wird, und daß es das Abschalten des Gasbrenners (2) veranlaßt, sobald eine vorber eingegebene Temperatur für den Temperaturfühler (14) an der Oberfläche des Kachelofens erreicht wird.

## Claims

1. Basic tiled stove in which a masonry fire box (I) is connected masonry smoke gas flues (I - VII) which are fed to a chimney connection (4), characterised by the fact that in one wall of the fire box (I) there is a gas burner (2) from which a nozzle tube (1) projects into the fire box (I) so that at one point between the gas burner (2) and the chimney connection (4) there is a shut-off device (5) which almost totally prevents the passage of fresh air when the burner is not operating and so that the shut-off device (5) does not totally seal the full cross-section when in its "closed" position.

2. Basic tiled stove as described in claim 1, characterised by the fact that the shut-off device (5) is positioned in the immediate vicinity of the chimney connection (4).

3. Basic tiled stove as described in claim 1 or 2, characterised by the fact that the shut-off device (5) is designed in the form of a flap which can be swivelled through one axis (6) and which is operated by a servo motor (7).

4. Basic tiled stove as described in claim 3, characterised by the fact that the area of the flap is slightly smaller than the cross section to be closed.

5. Basic tiled stove as described in claim 3, characterised by the fact that the area of the flap is the same as that of the cross section to be closed but the flap can only be swivelled until it leaves a passage cross section open.

6. Basic tiled stove as described in claim 4, characterised by the fact that the area of the flap is the same as that of the cross section to be closed and the flap itself leaves an opening.

7. Basic tiled stove as described in claim 1, characterised by the fact that a heating flap (10) is fitted which can be swivelled through one axis (11) and controlled by a servo motor using which an opening which connects the fire box (I) with the area of the last smoke gas flue (VII) before the chimney connection (4) can be shut off.

8. Basic tiled stove as described in claim 7, characterised by the fact that an electronic controller (21) is fitted which is connected to a room thermostat (15), a temperature sensor (14) on the surface of the tiled stove, a temperature sensor (13) on the chimney connection (4), two servo motor (7, 12) for the shut-off device (5) and the heating flap (1) and the gas burner (2) by means of control lines (16 - 20).

9. Operating the tiled stove described in claim 8, characterised by the fact that the controller (21) controls the servo motor (7) for the shut-off device (5) to move it to its "closed" position as soon as the gas burner (2) has been switched off and to move it into its "open" position before the gas burner (2) is lit.

10. Operating the tiled stove described in claim 8, characterised by the fact that the controller (21) controls the servo motor (12) for the heating flap (10) to move the flap (10) to its "open" position when the gas burner (2) is lit and to move it into its "closed" position as soon as the temperature sensor (13) on the chimney connection (4) has reached a preset value for the flue gas temperature.

11. Operating the tiled stove described in claim 8, characterised by the fact that the controller (21) lights the gas burner (2) when the temperature falls below a preset value for the temperature sensor (14) on the surface of the tiled stove and/or for the room thermostat (15) and that it shuts down the gas burner (2) as soon as a preset temperature for the temperature sensor (14) on the surface of the tiled stove is reached.

## Revendications

1. Poêle de base en faïence où des conduits de fumée maçonnés (I-VII) qui sont amenés jusqu'à un raccord de cheminée (4) se raccordent à un foyer maçonné (I), caractérisé par le fait que dans la paroi du foyer (I) est intégré un brûleur à gaz (2) avec un tube gicleur (1) qui sort dans le foyer (I), par le fait qu'à un endroit entre le brûleur à gaz (2) et le raccord de cheminée (4) est installé un dispositif de fermeture (5) qui empêche largement la circulation d'air frais lorsque le brûleur ne fonctionne pas et par le fait que le dispositif de fermeture (5) dans sa position "fermé" ne ferme pas complètement la section à obturer.

2. Poêle de base en faïence suivant la revendication 1, caractérisé par le fait que le dispositif de fermeture (5) se trouve installé à proximité immédiate du raccord de cheminée (4)

3. Poêle de base en faïence suivant la revendication 1 ou 2, caractérisé par le fait que le dispositif de fermeture (5) est conçu comme un volet pivotant autour d'un axe (6) et manoeuvré par un servomoteur (7).

4. Poêle de base en faïence suivant la revendication 3, caractérisé par le fait que la surface du volet est légèrement inférieure à celle de la section à obturer.

5. Poêle de base en faïence suivant la revendication 3, caractérisé par le fait que la surface du volet correspond à celle de la section à obturer mais que le volet ne peut être basculé que jusqu'à un certain point laissant ainsi une section de passage ouverte.

6. Poêle de base en faïence suivant la revendication 4, caractérisé par le fait que la surface du volet correspond à celle de la section à obturer et par un volet présentant lui-même une ouverture.

7. Poêle de base en faïence suivant la revendication 1, caractérisé par le fait qu'un volet d'allumage (10) pivotant autour d'un axe (11) et manoeuvré par un servomoteur (12) a été prévu pour permettre l'obturation de l'ouverture reliant le foyer (I) avec la zone du dernier conduit de fumée (VII) située en amont du raccord de cheminée (4).

8. Poêle de base en faïence suivant la revendication 7, caractérisé par la prévision d'un appareil de régulation électronique (21) relié au moyen de lignes pilotes (16-20) à un thermostat de la pièce (15), à un palpeur pyrométrique (14) à la surface du poêle en faïence, à un palpeur pyrométrique (13) situé au droit du raccord de cheminée (4), à un servomoteur respectif (7,12) pour le dispositif de fermeture (5) et le volet d'allumage (10) et au brûleur à gaz (2).

9. Poêle de base en faïence suivant la revendication 8, caractérisé par le fait que l'appareil de régulation (21) commande le servomoteur (7) du dispositif de fermeture (5) de façon à amener ce dernier en position "fermé" dès que le brûleur à gaz (2) est arrêté et à l'amener en position "ouvert" dès que le brûleur à gaz (2) est allumé.

10. Exploitation du poêle en faïence suivant la revendication 8, caractérisée par le fait que l'appareil de régulation (21) commande le servomoteur (12) du volet d'allumage (10) de façon à amener le volet (10) en position "ouvert" lorsque le brûler à gaz (2) est allumé et à l'amener en position "fermé" dès que le palpeur pyrométrique (13) situé au droit du raccord de cheminée (4) a atteint la valeur préalablement déterminée pour la température des gaz d'échappement.

11. Exploitation du poêle en faïence suivant la revendication 8, caractérisée par le fait que l'appareil de régulation (21) provoque l'allumage du brûleur à gaz (2) lorsque la température est tombée en dessous de la valeur préalablement déterminée pour le palpeur pyrométrique (14) situé à la surface du poêle en faïence et/ou pour le thermostat de la pièce (15) et provoque l'extinction du brûleur à gaz (2) dès que la température préalablement déterminée pour le palpeur pyrométrique (14) situé à la surface du poêle en faïence est atteinte.
